# EUROPÄISCHE PATENTSCHRIFT

(11) **EP 1 761 433 B1**
(45) Veröffentlichungstag und Bekanntmachung des Hinweises auf die Patenterteilung: **05.08.2009**
(21) Anmeldenummer: 05742745.2
(22) Anmeldetag: 12.04.2005
(51) Int. Cl.: B65B 5/02, B65B 9/06, B65B 23/10, B65D 5/44

(54) **VERFAHREN ZUM VERPACKEN VON PRODUKTEN**
METHOD FOR PACKAGING PRODUCTS
PROCEDE D'EMBALLAGE DE PRODUITS

(30) Priorität: 24.06.2004 CH 10622004
(43) Veröffentlichungstag der Anmeldung: 14.03.2007
(73) Patentinhaber: ROBERT BOSCH GMBH, 70442 Stuttgart (DE)
(72) Erfinder: WIPF, Alfred, 79798 Jestetten (DE)
(86) Internationale Anmeldenummer: PCT/DE2005/000652
(87) Internationale Veröffentlichungsnummer: WO 2006/000172

(56) Entgegenhaltungen:
- EP-A- 0 714 829
- WO-A-03/042044
- DE-U1- 7 828 046
- DE-U1- 8 031 041
- DE-U1- 29 716 528
- FR-A- 2 531 037
- FR-A- 2 697 499
- US-A- 1 985 075
- US-A- 3 555 776
- US-A- 4 424 658

## Beschreibung

### Technisches Gebiet

Die Erfindung betrifft ein Verfahren zum Verpacken von Produkten gemäss Oberbegriff des Patentanspruchs 1.

### Stand der Technik

Es sind automatische Verpackungsvorrichtungen bekannt, bei welchen Produkte, insbesondere Stückgüter wie Biskuits, zuerst in selbsttragende Erstverpackungen gelegt und anschliessend gemeinsam mit ihrer Erstverpackung in einen Schlauchbeutel verpackt werden. Die Erstverpackung sorgt für Stabilität und schützt das Produkt. Die Zweitverpackung, das heisst die Folienverpackung, verfüllt die notwendigen Hygienevorschriften.

Als Erstverpackungsmaterial werden üblicherweise Kartonzuschnitte verwendet, welche einem Stapel entnommen und in der Verpackungsvorrichtung gefaltet und verklebt werden. Eine derartige Vorrichtung ist aus DE-A-195'29'585 bekannt.

Mittels derartiger Kartonzuschnitte können die verschiedensten Erstverpackungen geformt werden. Es können beispielsweise vollständig, d.h. auf allen Seiten, geschlossene Behältnisse entstehen, wie dies in DE-A-195'29'585 und WO 98/15461 dargestellt ist. Es lassen sich jedoch auch U-förmige, C-förmige oder G-förmige Behältnisse bilden. Je nach Art der Schnitte und Biegekanten bzw. Biegerillen lassen sich die Zuschnitte auf unterschiedliche Art und Weise falten. Weitere Beispiele hierfür sind in WO 00/38997 und US 5'549'202 offenbart.

Bekannt sind auch Kartonzuschnitte, welche als Verpackungen für sogenannte Blister, das heisst für Träger von pharmazeutischen Produkten, wie Pillen, Kapseln und Tabletten, dienen. Diese Kartonzuschnitte werden zu Briefchen umgestaltet, wie dies beispielsweise aus WO 02/100736 und DE-A-201'05'928 U bekannt ist.

Des weiteren ist es bekannt, für die Herstellung von nicht selbsttragenden Verpackungen Bandmaterial, insbesondere dünne Folien, zu verwenden. Ein Beispiel hierfür ist EP-A-1'038'780.

Ein Verfahren der eingangs genannten Art ist in DE-U-297 16 528 offenbart.

Aus US-A-3 555 776 ist es bekannt, Verpackungszuschnitte über Biegerillen so zu falten, dass bezüglich ihrer Förderrichtung vordere und hintere Anschläge, ein Boden und zwei parallel zur Förderrichtung verlaufende Seitenwände entstehen.

FR-A-2 531 037 offenbart in einen Verpackungszuschnitt geschnittene Schlitze, die sich über einen Teil der Breite der zukünftigen Seitenwand und über einen Teil der Breite eines zukünftigen Bodens der Verpackung erstrecken und in einem Winkel von 90° über eine der Biegerillen verlaufen. Über je eine weitere, in Abstand und parallel zu jedem Schlitz verlaufende Biegerille lassen sich streifenförmige Wandteile zur Unterteilung der Verpackung in einzelne Abteile hochklappen.

Aus DE-U-78 28 046 ist es bei einer zum Verpacken von Glühlampen vorgesehenen Verpackung in der Form eines von vier Wänden begrenzten Schachts bekannt, von der Kante zweier aneinandergrenzender Wände nach Innen abragende Stützglieder in der Form bandförmiger, von zwei parallelen Schlitzen begrenzter und nach innen gedrückter Laschen vorzusehen.

### Darstellung der Erfindung

Es ist eine Aufgabe der Erfindung, ein Verfahren zu schaffen, welches eine Verpackung von Produkten in selbsttragende Erstverpackungen und in die Erstverpackungen umhüllenden Zweitverpackungen in möglichst kurzer Zeit ermöglicht und welches trotzdem eine hohe Flexibilität aufweist.

Diese Aufgabe löst ein Verfahren mit den Merkmalen des Patentanspruchs 1.

Im erfindungsgemässen Verfahren zum Verpacken von Produkten wird als Erstverpackungsmaterial ein Bandmaterial verwendet, welches ab einer Rolle der Verpackungslinie zugeführt wird. Das zugeführte Bandmaterial wird bearbeitet, insbesondere zuge-

schnitten, gestanzt, mit Ritzen oder Rillen versehen bzw. bedruckt. Die dadurch entstehenden Zuschnitte werden in einzelne selbsttragende Erstverpackungen umgestaltet, indem einzelne Teile davon umgefaltet, insbesondere hoch- oder seitlich umgeklappt werden. Diese Erstverpackungen lassen sich mit Produkten bestücken bzw. befüllen und mit einer Zweitverpackung versehen. Dabei können die Produkte vor, während oder nach dem Umgestalten der Zuschnitte abgefüllt bzw. angeordnet werden.

Die Produkte sind üblicherweise Stückgüter, welche einzeln oder gruppenweise auf eine Auflagefläche der Erstverpackungen gelegt werden. Sie können selber jedoch auch bereits verpackt sein. Des weiteren können unterschiedliche Produkte in dieselbe Erstverpackung gelegt werden oder es können vor Anbringen der Zweitverpackung noch weitere Produkte, beispielsweise Beilagenzettel, beigelegt werden.

Das Erstverpackungsmaterial ist vorzugsweise steifer ausgebildet als das Zweitverpackungsmaterial. Dadurch wird eine genügende Stabilität der Erstverpackung und ein genügender Schutz der Produkte gewährleistet. Vorzugsweise besteht das Erstverpackungsmaterial aus einem Karton.

Mit dem erfindungsgemässen Verfahren lassen sich hohe Verpackungsgeschwindigkeiten erreichen. Typischerweise erzielbare Werte sind 400 Verpackungen pro Minute im Vergleich zu 200 Verpackungen pro Minute, welche üblicherweise bei Verwendung von gestapelten Verpackungszuschnitten erreicht werden können.

Des weiteren ermöglicht die Erfindung eine grosse Variantenvielfalt bezüglich Verpackungsart und -form und eine entsprechend grosse Flexibilität. Da das Grundmaterial ein Bandmaterial und nicht ein bereits die Verpackungsform vorbestimmender Zuschnitt ist, lassen sich in derselben Maschine die unterschiedlichsten Formen verwirklichen, wobei jeweils lediglich die Schnitte und Trennungen des Bandmaterials der jeweiligen Verpackungsaufgabe angepasst werden müssen.

Das erfindungsgemässe Verfahren eignet sich insbesondere zur Ausbildung von offenen Erstverpackungen, sogenannte Trays.

Die Erstverpackung weist einen Boden und mindestens einen Bereich auf, welcher bezüglich der Förderrichtung an einem vorderen oder an einem hinteren Ende des Bodens hochgeklappt ist und vordere bzw. hintere Wände bildet. Es sind auch in Förderrichtung verlaufende Seitenwände vorhanden. Die Ausbildung der vorderen bzw. hinteren Wände erlauben eine bessere Fixierung der Produkte bevor sie zweitverpackt werden.

Der Verpackungszuschnitt weist Biegerillen bzw. Schwächungen und Schlitze auf, wobei mindestens einer dieser Schlitze sich nur über einen Teil der Breite der Seitenwand und nur über einen Teil der Breite des Bodens erstreckt. Dabei ist eine der Biegerillen benachbart dazu angeordnet, wobei diese Biegerille senkrecht zu diesem Schlitz verläuft. Dadurch lassen sich Stege hochklappen, welche eine Begrenzung und somit eine Fixierung für die Produkte bilden, ohne dass hochgeklappte Flächen miteinander verklebt werden müssen. Es wird somit sowohl Material wie auch Zeit gespart. Verlaufen die Schlitze parallel und benachbart zur vorderen bzw. hinteren Kante des Verpackungszuschnitts, so lassen sich dadurch auf einfache Weise vordere bzw. hintere Anschläge für die Produkte bilden. Es ist auch möglich, zusätzlich oder anstelle dieser kantennahen Schlitze ebensolche an einer beliebigen Stelle entlang der Länge des Verpackungszuschnitts anzuordnen. Dadurch lassen sich innerhalb der Erstverpackung auf einfache Weise und ohne dass zusätzliches Material eingebracht werden müsste, Trennstege für die einzelnen Produkte ausbilden.

Derartige Verpackungszuschnitte lassen sich auch in anderen Verpackungsmaschinen einsetzen. Sie müssen nicht zwingend als Bandmaterial vorliegen, sondern können auch als Stapelware verwendet werden.

Die Erfindung eignet sich insbesondere zur Verpackung von Pharmaprodukten, wie beispielsweise Tablettenblister. Im letzteren Fall ist die Erstverpackung vorzugsweise ein Briefchen, d.h. ein sogenanntes Wallet. Die Erfindung eignet sich jedoch insbesondere auch zur Verpackung von Stückgütern, beispielsweise aus dem Lebensmittelbereich. Werden Erstverpackungen mit vorderen bzw. hinteren Anschlägen verwendet, so lassen sich insbesondere hochkant gestellte Biskuits oder Crackers optimal verpacken.

Vorteilhaft ist ferner, dass die Verwendung des Bandmaterials ein Bedrucken des Materials vor, während oder nach der Umgestaltung in die Erstverpackung ermöglicht.

Ein weiterer Vorteil ist, dass sich die Vorrichtung beim Wechseln der Bandmaterialart bzw. beim Wechseln der Produktart schnell und einfach umrüsten lässt.

Weitere vorteilhafte Varianten und Ausführungsformen gehen aus den abhängigen Patentansprüchen hervor.

### Kurze Beschreibung der Zeichnungen

Im folgenden wird der Erfindungsgegenstand anhand von bevorzugten Ausführungsbeispielen, welche in den beiliegenden Zeichnungen dargestellt sind, erläutert. Es zeigen:
- Figur 1: eine schematische Darstellung einer zur Durchführung des erfindungsgemässen Verfahrens geeigneten Vorrichtung;
- Figuren 2a bis 2d: eine schematische Darstellung der Faltung eines nicht erfindungsgemässen Erstverpackungszuschnitts in vier Schritten;
- Figuren 3a bis 3c: eine schematische Darstellung der Faltung eines erfindungsgemässen Erstverpackungszuschnitts in drei Schritten und
- Figur 4: eine Variante gemäss Figur 3a.

### Wege zur Ausführung der Erfindung

In Figur 1 ist eine Vorrichtung zum Verpacken von Produkten in eine Erst- und in eine Zweitverpackung dargestellt. Ein Erstverpackungsmaterial 1 ist auf einer Bandrolle 10 aufgewickelt und wird von dieser als endloses Band mittels bekannter und hier nicht dargestellter Mittel abgezogen und einer Verpackungslinie L zugeführt. Als Erstverpackungsmaterial wird vorzugsweise ein Karton oder ein anderes Material mit genügender Steifigkeit verwendet. Das Material sollte geeignet sein, um selbsttragende Erstverpackungen zu bilden.

Bereits kurz nach dem Abziehen von der Bandrolle 10 kann das Material erstmals mittels einer ersten Bedruckungseinheit 2 mit einer ersten Bedruckung 12 versehen werden. Das Bandmaterial wird anschliessend durch eine Schneide- und Berillungseinheit 3 geführt, in welcher ihr die für die Umgestaltung notwendigen Schnitte bzw. Biegerillen 11 bzw. Schwächungen zugefügt werden. Im hier dargestellten Beispiel werden lediglich in Förderrichtung verlaufende Biegerillen 11 erzeugt und die einzelnen ersten Verpackungszuschnitte 13 werden abgelängt. Die Biegerillen 11 gewährleisten, dass sich Kartonzuschnitt beim anschliessenden Umbiegen an den gewünschten Stellen biegen lässt. Anstelle der Biegerillen lassen sich auch im Material angebrachte Schwächungen oder andere Mittel verwenden, welche ein Umbiegen an gezielten Stellen erleichtern.

Der nicht erfindungsgemässe Verpackungszuschnitt 13 weist in diesem Beispiel einen Boden 14, einen ersten Seitenteil 15 und einen zweiten Seitenteil 16 auf. Im hier dargestellten Beispiel weisen diese drei Teile annähernd die gleichen Flächen auf. Dies ist jedoch nicht zwingend notwendig.

Der Verpackungszuschnitt 13 kann nun befüllt werden oder er kann, wie hier dargestellt, zum zweiten Mal bedruckt werden. Es kann auch eine Leimschicht aufgebracht werden. Die entsprechende Bedruckungseinheit ist nicht mehr dargestellt. Die zweite Bedruckung ist jedoch mit der Bezugsziffer 17 versehen.

In einer nachfolgenden Falteinheit, welche hier ebenfalls nicht dargestellt ist, werden die zwei Seitenteile 15, 16 hochgeklappt. Vorzugsweise verlaufen die Umklappachsen parallel zur Förderrichtung und somit parallel zur weiter unten beschriebenen Längsnaht der Zweitverpackung. Als Falteinheiten lassen sich bekannte Mittel einsetzen. Der erste Seitenteil 15 wird anschliessend auf den Boden 14 gelegt und in diesem Fall nun mit einem Produkt 5, hier ein Blister, belegt. Anschliessend wird der zweite Seitenteil 16 auf den ersten Seitenteil 15 hinuntergeklappt. Die Produkte 5 können mit bekannten Mitteln zugeführt werden. Sie können in die Erstverpackung geschüttet werden. Vorzugsweise werden sie jedoch über bekannte Schächte oder sogenannte Pick-and-Place Roboter, insbesondere mittels eines Deltaroboters, zugeführt.

Die so gebildete Erstverpackung wird nun ohne Unterbrechung der Produktion einer Zweitverpackungseinheit zugeführt. Die Zuführung erfolgt vorzugsweise mittels desselben Förderers, welcher bereits während dem Zuschneiden und Umgestalten verwendet wurde. Es ist auch möglich, einen separaten Zuführforderer bekannter Art, beispielsweise einen Bandförderer, zu verwenden. In diesem Fall wird dieser vorzugsweise synchron mit dem ersten Förderer und auch mit dem nachfolgend beschriebenen Förderer der Zweitverpackung betrieben. Vorzugsweise verläuft die Verpackungslinie L geradlinig und horizontal.

Die Zweitverpackungseinheit ist vorzugsweise eine horizontale Schlauchbeutelmaschine 6 bekannter Art. Zweitverpackungsmaterial 60, vorzugsweise eine auf einer Bandrolle 61 aufgewickelte dünne Folie, wird über Abzugs- und Umlenkrollen 62 einer Falteinheit 63 zugeführt. Dort wird das Bandmaterial zu einem Verpackungsschlauch 60' gefaltet und die in die Erstverpackung 4 verpackten Produkte 5 werden in den Schlauch 60' eingeführt. Der gefüllte Verpackungsschlauch 60' wird längsversiegelt, was hier nicht dargestellt ist. Des weiteren wird er durch eine Quersiegel- und Trenneinheit 64 geführt, wo Quersiegelnähte in den Schlauch 60' geschweisst werden und die dadurch entstehenden einzelnen Schlauchbeutel 60" entweder voneinander getrennt oder zumindest mit Perforationen zur späteren Trennung versehen werden. Die Schlauchbeutel können auch zusätzlich mit einer Öffnungshilfe versehen werden.

In den nachfolgend beschriebenen Figuren sind weitere Ausführungsfonnen von Erstverpackungen dargestellt. Diese Erstverpackungen lassen sich in der oben beschriebenen Vorrichtung ab Band herstellen und ohne Unterbruch verarbeiten. Sie lassen sich jedoch auch vorgängig fertigen und als Stapelware in einer Verpackungsmaschine bekannter Art verwenden.

In den Figuren 2a bis 2d ist ein nicht erfindungsgemässen zweiter Verpackungszuschnitt 7 dargestellt. Er ist im wesentlichen rechteckförmig ausgebildet und weist einen Boden 70, eine erste Seitenwand 71, eine zweite Seitenwand 72, eine vordere Wand 73 und eine hintere Wand 74 auf. Vorne und hinten bezieht sich auf die jeweilige Förderrichtung des Zuschnitts. Diese Förderrichtung ist in der Figur mit einem Pfeil dargestellt. Vorzugsweise verläuft die vordere Kante der vorderen Wand 73 bzw. die hintere Kante der hinteren Wand 74 mindestens annähernd senkrecht zur Förderrichtung und die seitlichen Kanten der Seitenwände 71, 72 verlaufen annähernd parallel dazu. Ferner sind Biegerillen vorhanden, wobei zwei Biegerillen 75, 76 quer zur Förderrichtung verlaufen und die vordere bzw. hintere Wand 73, 74 vom Boden 70 abgrenzen und zwei seitliche Biegerillen 77, 78 parallel zur Förderrichtung verlaufen und einerseits die Seitenwände 71, 72 vom Boden 70 unterteilen und zudem sich auch über die vordere bzw. hintere Wand erstrecken. Vorzugsweise sind die vordere und hintere Wand 73, 74 quer zur Förderrichtung kürzer ausgebildet als der restliche Teil, gebildet durch Boden 70 und Seitenwände 71, 72. Entsprechende Teile lassen sich beim Zuschneiden des Bandmaterials abschneiden und wegführen. Des weiteren sind die vordere und hintere Wand 73, 74 vorzugsweise mit einem mittleren Einschnitt oder einer v-förmigen Kerbe 79 versehen und somit nicht durchgängig geschlossen.

In der Position gemäss Figur 2a liegt der Verpackungszuschnitt flach auf dem nicht dargestellten Förderer auf und Produkte 5 sind bereits auf dem Boden 70 aufgelegt. Die Produkte 5 weisen hier bereits eine Vorverpackung in Form von Schlauchbeuteln auf. Dies soll jedoch lediglich als Beispiel dienen.

In Figur 2b, welche einen nachfolgenden Schritt in der Produktion darstellt, sind die vordere und hintere Wand 73, 74 hochgeklappt. Dieses Hochklappen erfolgt mit bekannten Mitteln. Beispielsweise können in der Förderstrecke seitliche oder von oben bzw. unten eingreifende Falter vorhanden sein.

Anschliessend werden die seitlichen Flügel 73', 74' der vorderen und hinteren Wand 73, 74 seitlich eingeklappt und auf ihre äusseren Flächen wird Leim aufgebracht. Auch dies erfolgt mit bekannten Mitteln. Diese Situation ist in Figur 2c dargestellt.

Zum Schluss werden die Seitenwände 71, 72 hochgeklappt und an die verleimten seitlichen Flügel 73', 74' angepresst, wie dies in Figur 2d erkennbar ist.

Diese Verpackung weist den Vorteil auf, dass die vordere und hintere Wand 73, 74 als Stütze und Anschlag für die in der Verpackung angeordneten Produkte 5 dienen. Es ist auch möglich, nur die vordere bzw. nur die hintere Wand hochzuklappen. Zudem kann noch ein Deckel an einer Seitenwand angeordnet sein, welcher zum Schluss parallel zum Boden verlaufend umgeklappt wird und gegebenenfalls in dieser Position fixiert wird.

In den Figuren 3a bis 3c ist eine dritte Ausführungsform einer Erstverpackung dargestellt. Der in Figur 3a dargestellte erfindungsgemässe Verpackungszuschnitt 8 weist wiederum einen Boden 80 und zwei Seitenwände 81, 81' auf Ferner sind in Längsrichtung, d.h. in Förderrichtung, und parallel zu den Seitenkanten verlaufende Biegerillen 84, 84' vorhanden, welche sich über die gesamte Länge des Zuschnitts 8 erstrecken.

Quer zu diesen Biegerillen 84, 84' und parallel zur vorderen bzw. hinteren Kante des Zuschnitts 8 sind ein erster und ein zweiter vorderer Schlitz 82, 82' und ein erster und zweiter hinterer Schlitz 83, 83' vorhanden. Diese Schlitze 82, 82', 83, 83' sind benachbart zu der jeweiligen vorderen bzw. hinteren Kante angeordnet und sie erstrecken sich lediglich über einen Teil der Breite des Bodens 80 und lediglich über einen Teil der Breite der Seitenwände 81,81'.

In der Darstellung gemäss Figur 3b sind wiederum Produkte 5 auf dem Boden 80 aufgelegt. In der Darstellung gemäss Figur 3c wurden nun die Schlitze 82, 82', 83, 83' mittels Eindrückmitteln bekannter Art, beispielsweise mittels schräg von unten in die Förderstrecke eingreifender Falter, hochgedrückt und es wurden somit dank der Biegerillen 84, 84' Stege 85, 85', 86, 86' gebildet. Diese Stege 85, 85', 86, 86' bilden vordere bzw. hintere Anschläge für die Produkte 5. Gleichzeitig bzw. vorher oder nachher lassen sich auch die Seitenwände 81, 81' mit bekannten Mitteln hochklappen. Es lässt sich auch alles durch dieselben Mittel umbiegen bzw. hochklappen.

Diese Ausführungsform weist den Vorteil auf, dass kein Klebstoff notwendig ist und dass zudem mit einem Minimum an Schnitten und Biegerillen gearbeitet werden kann. Zudem lassen sich rechteckförmige Kartonzuschnitte verwenden, ohne dass Teile davon weggeschnitten und als Abfall weggeführt werden müssen.

In Figur 4 ist eine Variante dieser Ausführungsform dargestellt. Hier sind zusätzlich noch mittlere Schlitze 87, 87', 88, 88' vorhanden, welche einen mittleren Steg 89 ausbilden können. Dieser mittlere Steg 89 lässt sich an beliebigen Stellen und auch mehrfach innerhalb des Zuschnitts 8 anordnen. Ferner lässt er sich ergänzend zu den oben beschriebenen kantennahen Schlitzen 82, 82', 83, 83' oder anstelle dieser verwenden.

Selbstverständlich lässt sich das erfindungsgemässe Verfahren auch mit anderen Zuschnitten einsetzen.

### Bezugszeichenliste

- 1: Erstverpackungsmaterial
- 10: Bandrolle
- 11: Biegerille
- 12: Erste Bedruckung
- 13: Erster Verpackungszuschnitt
- 14: Boden
- 15: Erster Seitenteil
- 16: Zweiter Seitenteil
- 17: Zweite Bedruckung
- 2: Erste Bedruclcungseinheit
- 3: Schneide- und Berillungseinheit
- 4: Erstverpackung
- 5: Produkt
- 6: Horizontale Schlauchbeutelmaschine
- 60: Zweitverpackungsmaterial
- 60': Verpackungsschlauch
- 60": Schlauchbeutel
- 61: Bandrolle
- 62: Umlenkrolle
- 63: Falteinheit
- 64: Quersiegel- und Trenneinheit
- 7: Zweiter Verpackungszuschnitt
- 70: Boden
- 71: Erste Seitenwand
- 72: Zweite Seitenwand
- 73: Vordere Wand
- 73': seitlicher Flügel
- 74: Hintere Wand
- 74': Seitlicher Flügel
- 75: Vordere Biegerille
- 76: Hintere Biegerille
- 77: Erste seitliche Biegerille
- 78: Zweite seitliche Biegerille
- 79: Kerbe
- 8: Dritter Verpackungsquerschnitt
- 80: Boden
- 81: Erste Seitenwand
- 81': Zweite Seitenwand
- 82: Erster vorderer Schlitz
- 82': Zweiter vorderer Schlitz
- 83: Erster hinterer Schlitz
- 83': Zweiter hinterer Schlitz
- 84: Erste Biegerille
- 84': Zweite Biegerille
- 85: Erster vorderer Steg
- 85': Zweiter vorderer Steg
- 86: Erster hinterer Steg
- 86': Zweiter hinterer Steg
- 87: Erster mittlerer Schlitz
- 87': Zweiter mittlerer Schlitz
- 88: Dritter mittlerer Schlitz
- 88': Vierter mittlerer Schlitz
- 89: Mittlerer Steg

- L: Verpackungslinie

## Patentansprüche

1. Verfahren zum Verpacken von Produkten (5), wobei das Verfahren folgende Schritte aufweist:
Zuführen eines Erstverpackungsmaterials (1) in Form eines Bandmaterials zu einer Verpackungslinie (L),
Einbringen von Biegerillen (84, 84') parallel zu einer Förderrichtung in das Erstverpackungsmaterial (1),
Umwandlung des Bandmaterials in der Verpackungslinie (L) in einzelne Verpackungszuschnitte (8), die ausschließlich aus Boden (80) und Seitenwänden (81,81') bestehen, Umgestaltung der Verpackungszuschnitte (8) in die Erstverpackungen (4), wobei die Verpackungszuschnitte (8) so gefaltet werden, dass bezüglich ihrer Förderrichtung mindestens ein vorderer oder ein hinterer Anschlag (85, 85'; 86, 86'), ein
Boden (80) und zwei parallel zur Förderrichtung verlaufende, über die Biegerillen (84, 84') an den Boden (80) angrenzende Seitenwände (81, 81') für die in der Erstverpackung (4) angeordneten Produkte (5) entstehen,
Verpacken der Produkte (5) in diese Erstverpackungen (4),
Zuführen von Zweitverpackungsmaterial (60) in die Verpackungslinie (L) und
Verpacken der mit den Produkten (5) befüllten Erstverpackungen (4) in das Zweitverpackungsmaterial (60),
**dadurch gekennzeichnet, dass**
mindestens ein Schlitz (82, 82'; 83, 83') in das Erstverpackungsmaterial (1) geschnitten wird, wobei jeder Schlitz (82, 82'; 83, 83') sich über nur einen Teil der Breite der zukünftigen Seitenwand (81, 81') und über nur einen Teil der Breite eines zukünftigen Bodens (80) der Erstverpackung (4) erstreckt und in einem Winkel von 90° über eine der Biegerillen (84, 84') verläuft, wobei jeder Schlitz (82, 82'; 83, 83') parallel zu einer Stirnkante des Verpackungszuschnitts (8) unter Bildung eines von der Stirnkante und dem Schlitz (82, 82'; 83, 83') begrenzten, zu einem Steg (85, 85'; 86, 86') als vorderer oder hinterer Anschlag hochklappbaren Stegstreifens angebracht wird.

2. Verfahren nach Anspruch 1, wobei ein Erstverpackungsmaterial (1) verwendet wird, welches steifer ist als das Zweitverpackungsmaterial (60).

3. Verfahren nach Anspruch 1 oder 2, wobei als Erstverpackungsmaterial (1) Karton verwendet wird.

4. Verfahren nach einem der Ansprüche 1 bis 3, wobei als Zweitverpackungsmaterial (60) ein Bandmaterial, insbesondere eine Folie, verwendet wird, welche vorzugsweise zu einem Schlauchbeutel (60") umgestaltet wird.

## Claims

1. Method for packaging products (5), the method having the following steps:
feeding of a first packaging material (1) in the form of a strip material to a packaging line (L),
introduction of bending grooves (84, 84') into the first packaging material (1) parallel to a conveying direction,
conversion of the strip material in the packaging line (L) into individual packaging blanks (8) which comprise exclusively a bottom (80) and side walls (81, 81'),
reshaping of the packaging blanks (8) into the first packagings (4), the packaging blanks (8) being folded in such a way that, with regard to their conveying direction, at least one front or one rear stop (85, 85'; 86, 86'), one bottom (80) and two side walls (81, 81') which extend parallel to the conveying direction and adjoin the bottom (80) via the bending grooves (84, 84') are produced for the products (5) which are arranged in the first packaging (4),
packaging of the products (5) into the said first packagings (4),
feeding of second packaging material (60) into the packaging line (L), and
packaging of the first packagings (4) which are filled with the products (5) into the second packaging material (60),
**characterized in that** at least one slit (82, 82'; 83, 83') is cut into the first packaging material (1), each slit (82, 82'; 83, 83') extending over only part of the width of the future side wall (81, 81') and over only part of the width of a future bottom (80) of the first packaging (4) and extending at an angle of 90° over one of the bending grooves (84, 84'), each slit (82, 82'; 83, 83') being produced parallel to an end edge of the packaging blank (8) with the formation of a web strip which is delimited by the end edge and the slit (82, 82'; 83, 83') and can be folded up to form a web (85, 85'; 86, 86') as front or rear stop.

2. Method according to Claim 1, a first packaging material (1) being used which is more rigid than the second packaging material (60).

3. Method according to Claim 1 or 2, cardboard being used as first packaging material (1).

4. Method according to one of Claims 1 to 3, a strip material, in particular a film, being used as second packaging material (60), which is preferably reshaped to form a tubular bag (60")).

## Revendications

1. Procédé d'emballage de produits (5), le procédé présentant les étapes suivantes :
apport d'un premier matériau d'emballage (1) sous forme de matériau en bande à une ligne d'emballage (L),
incorporation de rainures de flexion (84, 84') parallèlement à une direction d'avance dans le premier matériau d'emballage (1),
conversion du matériau en bande dans la ligne d'emballage (L) en pièces découpées d'emballage individuelles (8), qui se composent exclusivement d'un fond (80) et de parois latérales (81, 81'),
conversion des pièces découpées d'emballage (8) pour donner les premiers emballages (4), les pièces découpées d'emballage (8) étant pliées de telle sorte que, par rapport à leur direction d'avance, au moins une butée avant ou arrière (85, 85' ; 86, 86'), un fond (80) et deux parois latérales (81, 81') s'étendant parallèlement à la direction d'avance, adjacentes au fond (80) au niveau des rainures de flexion (84, 84') soient prévus pour les produits (5) disposés dans le premier emballage (4),
emballage des produits (5) dans ces premiers emballages (4),
apport d'un deuxième matériau d'emballage (60) dans la ligne d'emballage (L) et
emballage des premiers emballages (4) remplis des produits (5) dans le deuxième matériau d'emballage (60),
**caractérisé en ce que**
au moins une fente (82, 82' ; 83, 83') est découpée dans le premier matériau d'emballage (1), chaque fente (82, 82' ; 83, 83') s'étendant sur seulement une partie de la largeur de la paroi latérale future (81, 81') et sur seulement une partie de la largeur d'un fond futur (80) du premier emballage (4), et s'étendant suivant un angle de 90° sur l'une des rainures de flexion (84, 84'), chaque fente (82, 82' ; 83, 83') étant réalisée parallèlement à une arête frontale de la pièce découpée d'emballage (8) en formant un ruban de nervure rabattable en hauteur limité par l'arête frontale et la fente (82, 82', 83, 83'), pour former une nervure (85, 85' ; 86, 86') en tant que butée avant ou arrière.

2. Procédé selon la revendication 1, dans lequel on utilise un premier matériau d'emballage (1) qui est plus rigide que le deuxième matériau d'emballage (60).

3. Procédé selon la revendication 1 ou 2, dans lequel le premier matériau d'emballage (1) utilisé est du carton.

4. Procédé selon l'une quelconque des revendications 1 à 3, dans lequel on utilise en tant que deuxième matériau d'emballage (60) un matériau en bande, en particulier une feuille qui est convertie de préférence pour donner un sachet tubulaire (60").
